# FASCICULE DE BREVET EUROPEEN

(11) **EP 1 084 377 B1**
(45) Date de publication et mention de la délivrance du brevet: **24.07.2002**
(21) Numéro de dépôt: 99920895.2
(22) Date de dépôt: 20.05.1999
(51) Int. Cl.: F41B 11/02

(54) **REPLIQUE D'ARME**
REPLIKA-WAFFE
FIREARM REPLICA

(30) Priorité: 10.06.1998 FR 9807295
(43) Date de publication de la demande: 21.03.2001
(73) Titulaire: CYBERGUN, 75005 Paris (FR)
(72) Inventeur: MARSAC, Jérôme, F-53000 Laval (FR)
(74) Mandataire: Laget, Jean-Loup
(86) Numéro de dépôt international: FR9901199
(87) Numéro de publication internationale: WO9964809

(56) Documents cités:
- US-A- 3 758 978
- US-A- 4 004 566
- US-A- 4 743 030
- US-A- 5 206 444
- US-A- 5 613 482

## Description

La présente invention concerne une réplique d'arme réelle, par exemple un pistolet automatique ou un pistolet mitrailleur.

Une réplique d'arme a pour but de reproduire fidèlement les caractéristiques d'une arme réelle, notamment son poids, son volume et les conditions réelles de tir, tout en remplaçant les cartouches et le mécanisme de percussion, par de petites billes légères en plastique et un mécanisme d'éjection, par exemple à air comprimé.

On connaît déjà une réplique d'arme comprenant :
- un chargeur amovible dont le boîtier contient des projectiles constitués de petites billes légères, notamment en plastique,
- une carcasse comprenant une partie sensiblement allongée portant le canon d'éjection des projectiles, une partie coudée vers le bas servant de poignée, et un réceptacle pour recevoir le chargeur, la partie allongée de la carcasse contenant un mécanisme d'éjection des projectiles et un mécanisme d'actionnement relié à une détente, et
- une culasse montée longitudinalement mobile sur la partie allongée de la carcasse pour charger un projectile dans le canon et armer le mécanisme d'éjection.

Toutefois, dans une telle réplique d'arme, des pannes surviennent assez fréquemment, par blocage d'une bille entre la culasse et la carcasse, ce qui nécessite de démonter entièrement le mécanisme, pour localiser le lieu de blocage, et engendre des coûts supplémentaires, et une gêne pour l'utilisateur.

L'invention a pour but de faciliter le démontage d'une réplique d'arme, dans le cas du blocage éventuel d'une bille dans la carcasse et/ou dans la culasse.

A cet effet, l'invention a pour objet une réplique d'arme du type précité, caractérisée en ce qu'elle comporte un moyen de contrôle intégré pour localiser, sans démontage préalable, le lieu de blocage éventuel d'un projectile dans la culasse et/ou la carcasse.

Avantageusement, le moyen de contrôle est constitué par une partie au moins de la culasse et de la carcasse en matière plastique transparente. De préférence, l'ensemble de la culasse et de la carcasse sont en matière plastique transparente. Dans ce cas, le moyen de contrôle permet également de localiser les pannes éventuelles du mécanisme d'éjection et/ou du mécanisme d'actionnement.

Selon une autre caractéristique, un moyen indicateur est prévu pour indiquer la taille et le nombre des billes disponibles dans le chargeur. Avantageusement, ce moyen indicateur est constitué par une partie au moins du boitier de chargeur en matière plastique transparente. De préférence, l'ensemble du boîtier de chargeur est en matière plastique transparente.

Selon encore une autre caractéristique, la réplique d'arme de l'invention comporte des moyens d'équilibrage pour simuler les conditions de tir d'une arme réelle. Avantageusement, les moyens d'équilibrage comprennent une masselotte dans la partie allongée de la carcasse, sensiblement à la verticale d'un pontet entourant la détente. Les moyens d'équilibrage peuvent également comporter une masselotte fixée le long de la poignée sur sa face arrière. Le chargeur peut également comporter une masselotte logée entre les branches d'un logement en U formant réservoir pour les projectiles.

Dans une première forme de réalisation, le mécanisme d'éjection est prévu pour éjecter le projectile avec une énergie de l'ordre de 0,5 J pour simuler les conditions de tir d'une arme réelle, alors que dans une deuxième forme de réalisation, pour un jouet, l'énergie d'éjection est de l'ordre de 0,08 J.

Avantageusement, la poignée est recouverte par deux capots de protection amovibles en matière plastique transparente, lesdits capots définissant le long de la face arrière de la poignée un logement pour recevoir la masselotte précitée.

L'invention sera mieux comprise et d'autres buts, détails, caractéristiques et avantages de celle-ci apparaîtront plus clairement au cours de la description explicative détaillée qui va suivre d'un mode de réalisation particulier actuellement préféré de l'invention, donné uniquement à titre illustratif et non limitatif, en référence aux dessins schématiques annexés, dans lesquels :
- la figure 1 est une vue éclatée et en élévation d'une réplique d'arme selon l'invention;
- la figure 2 est une vue analogue à la figure 1, représentant la réplique d'arme en cours de chargement, avec la culasse en position reculée; et
- la figure 3 est une vue agrandie de la chaîne cinématique du mécanisme d'actionnement de la réplique d'arme de la figure 2.

Suivant l'exemple de réalisation représenté sur les dessins, la réplique d'arme de l'invention se présente sous la forme d'un pistolet automatique 1, avec un chargeur amovible 2.

La réplique d'arme 1 comporte une carcasse fixe 3 constituée d'un corps allongé 4 se prolongeant à l'arrière, par une partie coudée vers le bas 5, qui sert de poignée. Un pontet 6 s'étend entre la face inférieure du corps allongé 4 et la face avant de la poignée 5, pour servir de logement à une détente 7. La partie supérieure du corps allongé 4 est surmontée par une culasse longitudinalement mobile 8.

Le corps allongé 4 de la carcasse 3 comporte une tige de guidage 9 qui s'étend vers l'avant. Un ressort de rappel 10 est monté coaxialement sur la tige de guidage 9 et prend appui, par une spire d'extrémité, sur une butée fixe 4a de la carcasse 3, et par sa spire d'extrémité opposée contre une patte 11 qui fait saillie vers le bas à partir de la culasse 8.

Le corps allongé 4 de la carcasse 3 porte, au-dessus de la tige de guidage 9, le canon 12 pour l'éjection des projectiles. Le canon 12 peut être prévu en matériau métallique.

Dans le prolongement du canon 12, et vers l'arrière, est prévu un mécanisme d'éjection 13 pour des projectiles en forme de petites billes légères en plastique 14. Le mécanisme d'éjection 13 comporte à l'intérieur du corps allongé 4 de la carcasse 3, un piston 15, au centre duquel est prévu un pion de poussée 16 qui fait saillie en direction du canon 12. Un ressort hélicoïdal d'éjection 17 prend appui, d'une part, sur la face du piston 15 opposée au pion 16, et d'autre part, contre un rebord 18 qui fait saillie sur le dessus du corps allongé 4. Un pion de guidage 19 s'étend longitudinalement à partir de ce rebord saillant 18 pour servir au guidage du ressort d'éjection 17, au cours de sa course d'armement, et de sa course d'éjection. Comme dans une arme réelle, la culasse 8 présente sur sa face supérieure, un cran de mire 21 à l'arrière, et un guidon 22 à l'avant. Pour simuler une arme réelle, une échancrure 23 est prévue sur le dessus de la culasse 8, sensiblement en son centre, ladite échancrure 23 servant, dans une arme réelle, pour l'éjection des douilles de cartouche après le tir. Bien entendu, ici la culasse 8 ne subit pas un mouvement de recul lors du tir, car l'énergie d'éjection des projectiles est trop faible.

Dans le corps allongé 4, est également prévu un mécanisme d'actionnement relié, d'une part, à la détente 7, et d'autre part, au mécanisme d'éjection 13. Ce mécanisme d'actionnement comprend une biellette 24 solidaire de la détente 7, au niveau de son axe d'articulation 25 sur la carcasse 3. L' extrémité opposée de la biellette 24 est articulée sur une barrette 26 qui est susceptible de se déplacer sensiblement dans la direction longitudinale, sous l'action du déplacement de la détente 7.

Comme visible sur la figure 3, la barrette 26 est solidaire par une liaison articulée 26b sur une branche 27a d'une gâchette 27, pour faire basculer la gâchette 27 autour de son point de pivotement 27c (voir figure 3), lors du déplacement de la barrette 26. La gâchette 27 comporte une autre branche 27b qui est destinée à coopérer avec un cran 50 d'une patte 51 solidaire du piston 15, pour retenir le piston 15 dans sa position reculée, illustrée sur la figure 2. La branche 27a de la gâchette 27 comporte en outre un crochet destiné à coopérer avec un marteau 28 qui est articulé à l'arrière de la carcasse 3. Le marteau 28 vient s'accrocher sur la branche 27a de la gâchette 27, lorsque le marteau 28 est basculé vers le bas, sous l'action du bord arrière de la culasse 8 qui est déplacé vers l'arrière dans la direction de la flèche F, comme illustrée sur la figure 2. Le marteau 28 ne présente ici qu'une fonction sonore, étant donné que la réplique d'arme ne comporte pas de percuteur.

La poignée 5 de la réplique d'arme 1 est creuse et ouverte à sa base pour définir un réceptacle de réception du chargeur 2. La poignée 5 comporte un bouton poussoir 29 s'étendant transversalement et destiné à coopérer avec un cran 30 du chargeur 2 pour le bloquer dans le réceptacle de la poignée. L'une des faces de la poignée 5 comporte une fente 31 (voir figure 3), sensiblement en forme de L inversé, dans laquelle s'engage un téton saillant 26a de la barrette 26. Le téton saillant 26a est destiné à se déplacer sensiblement longitudinalement dans la base du L, lors du mouvement d'actionnement de la détente 7. Un levier de sûreté 32 est articulé sur ladite face de la poignée 5 et est muni d'un ressort de rappel angulaire 33 au niveau de son axe d'articulation 32a. Le levier de sûreté 32 comporte un ergot 32b qui fait saillie dans la fente 31 et est destiné à se déplacer dans le montant sensiblement vertical du L. Dans la position haute du levier de sûreté 32, l'ergot saillant 32b vient bloquer le déplacement du téton saillant 26a de la barrette 26, ce qui empêche le déplacement de la détente 7.

La poignée 5 est recouverte sur chacune de ses faces d'un capot de protection 34. L'un des capots 34 recouvre le levier de sûreté 32, à l'exception de son extrémité libre 35 qui dépasse du capot 34 pour permettre le basculement du levier entre une position active de blocage de la détente 7 et une position inactive plus basse. Une patte de retenue 36 est prévue sur chaque côté de la carcasse 3 pour retenir le bord supérieur de chaque capot 34. Une fois assemblés, les deux capots 34, définissent le long du bord arrière de la poignée 5 un logement sensiblement vertical 5a dans lequel est logée une masselotte métallique 37. Chaque capot 34 est fixé sur la poignée 5, par deux petites vis 38.

Le chargeur 2 comporte un corps 39 s'étendant sensiblement verticalement avec une légère inclinaison pour correspondre à celle de la poignée 5, et une base 40 sensiblement horizontale, qui est destinée à obturer le fond ouvert du réceptacle de la poignée 5. Le corps 39 du chargeur 2 comporte un logement 41 sensiblement en forme de U s'étendant sensiblement dans le plan de symétrie de la réplique d'arme, un ressort de compression 42 étant logé a l'intérieur du logement 41, de manière à pouvoir occuper tout l'espace interne de ce logement. Le logement 41 débouche à son extrémité supérieure avant par un orifice 41a, pour permettre l'introduction des billes 14 dans le chargeur 2 et la sortie des billes lors de la phase d'armement de la réplique d'arme. Les billes 14 contenues dans le logement 41, repoussent le ressort 42 et sont sollicitée par le ressort 42 vers un rebord supérieur 43 du chargeur 2 qui se trouve à l'aplomb de l'orifice de sortie 41a, ce qui empêche la sortie intempestive des billes 14. La partie supérieure du chargeur 2 comporte une fente longitudinale dans laquelle s'engage une portion active de la culasse 8 lors de son recul, ladite portion active repoussant alors les billes dans le logement 41, pour faire coïncider la bille la plus haute avec l'ouverture de sortie 41a, provoquant ainsi le chargement d'une bille 14 vers le canon 12. Une rampe de guidage 44 est prévue dans le corps allongé 4 de la carcasse 3, pour guider la bille 14 entre l'orifice de sortie 41a du chargeur 2 et l'entrée du canon 12. La culasse 8 comporte en outre une rampe de poussée 20, visible sur la figure 2, qui est destinée, lors du retour de la culasse 8 vers sa position de repos, à pousser la bille 14 vers la rampe 44, jusqu'à ce que la bille 14 atteigne l'entrée du canon 12.

Comme visible sur la figure 1, entre les branches du logement 41 en forme U, du chargeur 2, est logée une masselotte metallique 45. De manière analogue, une masselotte metallique 46 est logée dans le corps allongé 4 de la carcasse 3, sensiblement à la verticale du pontet 6. Les masselottes 37, 45 et 46 ont pour but d'équilibrer la réplique d'arme 1, de manière à simuler les conditions réelles de tir et la tenue d'une arme réelle. En général, la masse de la réplique d'arme est inférieure à celle d'une arme réelle, mais elle tend à s'en rapprocher.

Une caractéristique essentielle de l'invention est que l'ensemble de la carcasse 3, de la culasse 8, du chargeur 2 et des capots de protection 34 est en matière plastique transparente. Ainsi, l'utilisateur peut contrôler le bon fonctionnement du mécanisme d'actionnement et du mécanisme d'éjection de la réplique, d'arme, et notamment, localiser immédiatement le lieu de blocage éventuel d'une bille 14 dans la culasse et/ou la carcasse. En outre, l'utilisateur peut immédiatement déterminer la taille et le nombre des billes disponibles dans le chargeur 2. Le fait de prévoir la réplique de d'arme 1 en matière plastique transparente permet également de visualiser l'animation des mécanismes de la réplique d'arme. Bien entendu, on pourrait prévoir en variante, qu'une partie seulement de la réplique d'arme 1 soit en matière plastique transparente, pour obtenir les effets recherchés de contrôle des pannes éventuelles et d'identification du nombre et de la taille des billes.

On notera enfin que le mécanisme d'éjection de la réplique d'arme peut être du type à air comprimé, à gaz, ou à actionnement électrique, avec ou sans ressort.

A titre d'exemple, les billes peuvent avoir une dimension de l'ordre de 6 mm.

Le fonctionnement de la réplique d'arme va maintenant être décrit en référence aux figures 1 et 2.

Dans la position de repos illustrée sur la figure 1, avec le chargeur 2 enclenché dans le réceptacle de la poignée 5, le levier de sûreté 32 est en position basculée basse pour permettre le déclenchement de la détente 7.

Puis, un effort longitudinal est exercé dans la direction de la flèche F sur la figure 2 pour repousser vers l'arrière la culasse 8 par rapport à la carcasse 3, ce qui a pour effet de découvrir la portion avant du canon 12, et l'extrémité libre de la tige de guidage 9. Simultanément, le piston 15 est repoussé vers l'arrière à l'encontre du ressort d'éjection 17 et le marteau 28 est basculé vers le bas. Le marteau 28 est maintenu en position basculée vers le bas par la gâchette 27 qui retient le piston 15 en position reculée par l'intermédiaire de la patte 51. Le déplacement vers l'arrière de la culasse 8 provoque également la sortie d'une bille 14 comme représenté sur la figure 2.

Le retour de la culasse 8 vers sa position de repos est assuré par le ressort de rappel 10 au niveau de la tige de guidage 9. Ce mouvement de retour de culasse 8 entraîne la bille 14 le long de la rampe 44 jusqu'à l'entrée du canon 12, sous l'action de la rampe de poussée 20. Dans cette position, le pion 16 du piston 15 est espacé de la bille 14, car le piston 15 est retenu par la gâchette 27. Lorsque l'utilisateur appuie sur la détente 7, la barrette 26 est entraînée vers l'avant, par l'intermédiaire de la biellette 24, ce qui fait basculer la gâchette 27 et libère la patte 51 du piston 15 qui est propulsé vers l'avant sous l'action du ressort d'éjection 17. Le basculement de la gâchette 27 libère aussi le marteau 28 qui vient percuter l'arrière de la carcasse 3 avec un claquement. Le piston 15 est projeté vers l'avant, jusqu'à ce que son pion 16 vienne percuter la bille 14 qui est ejectée au travers du canon 12 vers l'extérieur. Il faut noter que lors du tir d'une bille 14, une bille 14 ne vient pas automatiquement remplacer la bille qui a été projetée. Il est nécessaire à cet effet, de reculer à nouveau la culasse 8.

Bien que l'invention ait été décrite en liaison avec un mode de réalisation particulier, il est bien évident qu'elle n'y est nullement limitée et qu'elle comprend tous les équivalents techniques des moyens décrits, ainsi que leurs combinaisons si celles-ci entrent dans le cadre de l'invention tel que défini dans les revendications annexées. La réplique d'arme de l'invention peut notamment être adaptée pour son utilisation comme jouet.

## Revendications

1. Réplique d'arme (1) comprenant :
- un chargeur amovible (2) dont le boïtier (39) contient des projectiles constitués de petites billes légères (14) notamment en plastique,
- une carcasse (3) comprenant une partie sensiblement allongée (4) portant le canon (12) d'éjection des projectiles (14), une partie coudée vers le bas servant de poignée (5) et un réceptacle pour y recevoir le chargeur, la partie allongée de la carcasse contenant un mécanisme (13) d'éjection des projectiles et un mécanisme d'actionnement relié à une détente (7), et
- une culasse (8) montée longitudinalement mobile sur la partie allongée (4) de la carcasse (3) pour charger un projectile (14) dans le canon (12) et armer le mécanisme d'éjection (13),
**caractérisée en ce qu'**elle comporte un moyen de contrôle intégré pour localiser, sans démontage préalable, le lieu de blocage éventuel d'un projectile (14) dans la culasse (8) et/ou la carcasse (3), ledit moyen de contrôle étant constitué par une partie au moins de la culasse (8) et de la carcasse (3) en matière plastique transparente.

2. Réplique d'arme selon la revendication 1, **caractérisée en ce que** l'ensemble de la culasse (8) et de la carcasse (3) sont en matière plastique transparente.

3. Réplique d'arme selon l'une des revendications précédentes, **caractérisée en ce qu'**elle comporte un moyen indicateur pour indiquer la taille et le nombre des billes (14) disponibles dans le chargeur (2).

4. Réplique d'arme selon la revendication 3, **caractérisée en ce que** le moyen indicateur est constitué par une partie au moins du boîtier de chargeur (39) en matière plastique transparente.

5. Réplique d'arme selon la revendication 4, **caractérisée en ce que** l'ensemble du boîtier du chargeur (39) est en matière plastique transparente.

6. Réplique d'arme selon l'une des revendications précédentes, **caractérisée en ce qu'**elle comporte des moyens d'équilibrage (37, 45, 46) pour simuler les conditions de tir d'une arme réelle.

7. Réplique d'arme selon la revendication 6, **caractérisée en ce que** les moyens d'équilibrage comprennent une masselotte (46), de préférence métallique, dans la partie allongée (4) de la carcasse (3), sensiblement à la verticale d'un pontet (6) entourant la détente (7).

8. Réplique d'arme selon la revendication 6 ou 7, **caractérisée en ce que** les moyens d'équilibrage comportent une masselotte (37), de préférence métallique, fixée le long de la poignée (5), sur sa face arrière.

9. Réplique d'arme selon l'une des revendications 6 à 8, **caractérisée en ce que** le chargeur (2) comporte une masselotte (45), de préférence métallique, logée entre les branches d'un logement (41) en U formant un réservoir pour les projectiles (14).

10. Réplique d'arme selon l'une des revendications précédentes, **caractérisée en ce que** le mécanisme d'éjection (13) est prévu pour éjecter le projectile (14) avec une énergie de l'ordre de 0,5 J ou de l'ordre de 0,08 J. .

11. Réplique d'arme selon la revendication 8, **caractérisée en ce que** la poignée (5) est recouverte par deux capots de protection amovibles (34) en matière plastique transparente, lesdits capots définissant le long de la face arrière de la poignée (5) un logement (5a) pour recevoir la masselotte (37) précitée.

## Patentansprüche

1. Schußwaffenattrappe (1), umfassend:
- ein herausnehmbares Magazin (2), dessen Gehäuse (39) Projektile enthält, die aus kleinen leichten Kugeln (14), insbesondere aus Kunststoff, bestehen;
- einen Rahmen (3) mit einem im wesentlichen langgestrecktem Teil (4), der den Lauf (12) für das Abschießen der Projektile (14) trägt, einem nach unten abgewinkelten Teil, der als Handgriff (5) dient, und einer Kammer zur Aufnahme des Magazins, wobei der langgestreckte Teil des Rahmens einen Mechanismus (13) für den Auswurf der Projektile und einen Betätigungsmechanismus, der mit einem Abzug (7) verbunden ist, aufweist, und
- einen Verschluß (8), der in Längsrichtung beweglich an dem verlängerten Teil (4) des Rahmen (3) gelagert ist, um ein Projektil (14) in den Lauf (12) zu laden und den Auswurfmechanismus (13) zu spannen,
**dadurch gekennzeichnet, daß** sie eine integrierte Kontrolleinrichtung enthält, um ohne vorherige Demontage den Ort einer eventuellen Blockierung eines Projektils (14) in dem Verschluß (8) und/oder dem Rahmen (3) zu lokalisieren, wobei die Kontrolleinrichtung aus mindestens einem Teil des Verschlusses (8) und des Rahmens (3) aus transparentem Kunststoff besteht.

2. Feuerwaffenattrappe nach Anspruch 1, **dadurch gekennzeichnet, daß** die Gesamtheit des Verschlusses (8) und des Rahmens (3) aus transparentem Kunststoff ist.

3. Schußwaffenattrappe nach einem der vorangehenden Ansprüche, **dadurch gekennzeichnet, daß** sie ein Anzeigemittel aufweist, um das Kaliber und die Anzahl der Kugeln (14), die in dem Magazin (2) verfügbar sind, anzuzeigen.

4. Schußwaffenattrappe nach Anspruch 3, **dadurch gekennzeichnet, daß** das Anzeigemittel aus mindestens einem Teil des Magazingehäuses (39) aus transparentem Kunststoff besteht.

5. Schußwaffenattrappe nach Anspruch 4, **dadurch gekennzeichnet, daß** das gesamte Magazingehäuse (39) aus transparentem Kunststoff besteht.

6. Schußwaffenattrappe nach einem der vorangehenden Ansprüche, **dadurch gekennzeichnet, daß** sie Auswuchtmittel (37, 45, 46) zum Simulieren der Schußbedingungen einer echten Waffe aufweist.

7. Schußwaffenattrappe nach Anspruch 6, **dadurch gekennzeichnet, daß** die Auswuchtmittel ein Ausgleichgewicht (46), vorzugsweise aus Metall, in dem verlängerten Teil (4) des Rahmens (3) aufweist, im wesentlichen vertikal fluchtend mit einem den Abzug (7) umgebenden Bügel (6).

8. Schußwaffenattrappe nach Anspruch 6 oder 7, **dadurch gekennzeichnet, daß** die Auswuchtmittel ein Ausgleichgewicht (37), vorzugsweise aus Metall, umfassen, das entlang dem Handgriff (5) an dessen hinterer Fläche befestigt ist.

9. Schußwaffenattrappe nach einem der Ansprüche 6 bis 8, **dadurch gekennzeichnet, daß** das Magazin (2) ein Ausgleichgewicht (45), vorzugsweise aus Metall, trägt, das zwischen den Schenkeln eines U-förmigen Sitzes (41) angeordnet ist, der ein Reservoir für die Projektile (14) bildet.

10. Schußwaffenattrappe nach einem der vorangehenden Ansprüche, **dadurch gekennzeichnet, daß** der Auswurfmechanismus (13) dafür vorgesehen ist, das Projektil (14) mit einer Energie in der Größenordnung 0,5 J oder in der Größenordnung von 0,08 J auszuwerfen.

11. Schußwaffenattrappe nach Anspruch 8, **dadurch gekennzeichnet, daß** der Handgriff (5) mit zwei abnehmbaren Schutzschalen (34) aus transparentem Kunststoff bedeckt ist, die längs der hinteren Seite des Handgriffs (5) einen Sitz (5a) für die Aufnahme des Ausgleichgewichts (37) begrenzen.

## Claims

1. Replica firearm (1) comprising:
- a detachable magazine (2) whose casing (39) contains projectiles consisting of small, light round pellets (14), in particular pellets made of plastic;
- a body (3) comprising an essentially elongated portion (4) that carries the barrel (12) though which the projectiles (14) are ejected, a portion angled downwards that serves as the grip (5) and a receptacle in which the magazine is accommodated, the elongated portion of the body containing a mechanism (13) to eject the projectiles and an actuating mechanism connected to a trigger (7), and
- a breechblock (8) mounted longitudinally, which moves over the elongated portion (4) of the body (3) to load a projectile (14) into the barrel (12) and to arm the ejection mechanism (13),
**characterised in that**
it comprises integrated inspection means to allow the place where a projectile (14) that has jammed in the breechblock (8) and/or the body (3) to be located without prior dismantling, the said inspection means consisting of part of at least the breechblock (8) and the body (3) that are made of a transparent plastic material.

2. Replica firearm according to Claim 1,
**characterised in that**
the whole of the breechblock (8) and the body (3) are made of a transparent plastic material.

3. Replica firearm according to either of the preceding claims,
**characterised in that**
it comprises means of indicating the size and number of projectiles (14) available in the magazine (2).

4. Replica firearm according to Claim 3,
**characterised in that**
the indicating means consist of part at least of the magazine casing (39) which is made of a transparent plastic material.

5. Replica firearm according to Claim 4,
**characterised in that**
the entire magazine casing (39) is made of a transparent plastic material.

6. Replica firearm according to any of the preceding claims,
**characterised in that**
it comprises balancing means (37, 45, 46) to simulate the firing conditions of a real firearm.

7. Replica firearm according to Claim 6,
**characterised in that**
the balancing means comprise a weight (46), preferably metallic, in the elongated portion (4) of the body (3), essentially at the top of a trigger-guard (6) surrounding the trigger (7).

8. Replica firearm according to Claims 6 or 7,
**characterised in that**
the balancing means comprise a weight (37), preferably metallic, fixed along the grip (5) on the rear face thereof.

9. Replica firearm according to any of Claims 6 to 8,
**characterised in that**
the magazine (2) comprises a weight (45), preferably metallic, fitted between the arms of a U-shaped holder that forms a reservoir for the projectiles (14).

10. Replica firearm according to any of the preceding claims,
**characterised in that**
the ejection mechanism (13) is designed to eject the projectiles (14) with an energy of the order of 0.5 J or of the order of 0.08 J.

11. Replica firearm according to Claim 8,
**characterised in that**
the grip (5) is covered by two detachable protective caps (34) made of a transparent plastic material, the said caps defining a holder (5a) along the rear face of the grip (5) to receive the aforesaid weight (37).
